# EUROPÄISCHE PATENTSCHRIFT

(11) **EP 0 401 583 B1**
(45) Veröffentlichungstag und Bekanntmachung des Hinweises auf die Patenterteilung: **11.08.1993**
(21) Anmeldenummer: 90109564.6
(22) Anmeldetag: 19.05.1990
(51) Int. Cl.: F24C 15/20

(54) **Verfahren und Einrichtung zum Absaugen von Dämpfen und Dunststoffen**
Method and device for exhaust fumes
Méthode et dispositif pour évacuer des buées

(30) Priorität: 09.06.1989 DE 3918870
(43) Veröffentlichungstag der Anmeldung: 12.12.1990
(73) Patentinhaber: Röhl-Hager, Hannelore, 93053 Regensburg (DE); Koppenwallner, Georg, Dr.-Ing. habil., 37085 Göttingen (DE)
(72) Erfinder: Röhl-Hager, Hannelore, 93053 Regensburg (DE); Koppenwallner, Georg, Dr.-Ing. habil., 37085 Göttingen (DE)
(74) Vertreter: Wasmeier, Alfons, Dipl.-Ing.

(56) Entgegenhaltungen:
- EP-A- 0 163 763
- EP-A- 0 294 006
- DE-U- 8 531 520
- US-A- 4 043 319
- US-A- 4 153 044

## Beschreibung

Die Erfindung betrifft eine Dunstabzugshaube nach dem Oberbegriff des Anspruches 1, sowie ein Verfahren zum Absaugen von aufsteigenden Dunst nach dem ersten Teil des Anspruch 9.

Zur Beseitigung von Dämpfen und Dunststoffen werden über den Dunstquellen Dunstabzugshauben angeordnet, die die Dämpfe und Dunststoffe mittels Gebläse durch eine Filterfläche hindurch ansaugen und die gefilterte Luft entweder in den Arbeitsraum zurückführen (Umlufthaube) oder über einen Abluftkanal in das Freie fördern (Ablufthaube). Allen herkömmlichen Dunstabzugshauben ist gemeinsam, den Dampf bzw. Dunst über eine Saugströmung an die Filterfläche heranzuführen. Da der Kochdampf durch die auf ihn einwirkenden thermischen Auftriebskräfte stark nach oben beschleunigt wird und dabei eine starke Eigendynamik entwickelt, ist es sehr schwierig, den Dampf bzw. Dunst über eine Saugströmung vollständig zu erfassen, da hierzu entweder eine Haube mit einer Querschnittsfläche, die wesentlich größer als die Kochfläche ist, oder ein Gebläse mit extrem hoher Saugleistung benötigt würde.

Zur Veranschaulichung der an derartigen Abzugshauben herrschenden Geschwindigkeiten und Bedingungen gelten nachstehende Überlegungen:

Heißer Wasserdampf besitzt bei 100° C eine Dichte ρ_{D}, die etwa die Hälfte der Dichte ρ_{L} der umgebenden Luft beträgt. Auf den Dampf wirkt eine thermische Auftriebskraft, die ihn mit einer Beschleunigung b ≈ 9,81 m/s² nach oben zu treiben versucht. Dieser Beschleunigung wirkt am Rand des Dunststromes die Reibung mit der umgebenden Luft entgegen, die die Randbereiche verzögert und dadurch eine pilzförmige Dampfschwadenströmung verursacht.

Der frei aufsteigende Wasserdampf erreicht z.B. nach einer Wegstrecke von 0,5 m eine theoretische Aufwärtsgeschwindigkeit von v_{D} = 3,1 m/s. Die Beobachtung von aufsteigendem Kochdampf bestätigt dies und zeigt, daß die Dampfschwaden eine starke Eigendynamik mit schwankender Aufsteigrichtung entwickeln.

Die Saugströmung üblicher Dunstabzugshauben ist zu schwach, um dieser Eigendynamik entgegenzuwirken und den Dunst vollständig zur Filterfläche zu führen. Die nachstehende Überlegung zeigt, daß es vor der Filterfläche normaler Hauben zu einem Dunststau kommt. Hierbei sei zugrunde gelegt, daß die Filterfläche F = 0,2 m² und der Durchsatz V des Gebläses = 300 m³/h betrage. Die Eintrittsgeschwindigkeit v der Luft in den Filter ergibt sich damit zu:

Der kochende Wasserdampf besitzt nach einer Wegstrecke von 0,5 m eine Aufwärtsgeschwindigkeit von 3,1 m/s. Er muß deshalb vor der Filterfläche gestaut werden, da er diese Filterfläche nur mit der vorstehend ermittelten Geschwindigkeit von 0,42 m/s durchströmen kann. Bei diesem Stau entweicht ohne ausreichend großen Stauraum ein Teil des Kochdampfes über die Ränder der Dunstabzugshaube in die Küche. Um dies zu verhindern, wurden verschiedentlich Frischluftschleier vorgeschlagen, die vom Haubenrand nach abwärts gerichtet sind. Entsprechende Vorschläge sind beispielsweise den folgenden DE-OSen 22 59 670, 19 63 456, 19 24 345, und 16 04 293 zu entnehmen.

Aus dem DBGM 85 34 453 ist eine Dunstabzugshaube mit etwa rechteckförmigem Querschnitt mit getrennter Zuleitung und Saugleitung bekannt. Die aus der Zuleitung in die durch eine geneigte Trennwand und die vertikale Seitenwand gebildete Zuführkammer gelangende Luft wird über einen ausgerundeten Strömungskanal und eine Austrittsöffnung als Freistrahl, d.h. als Strahl ohne seitliche Begrenzung, gegen das auf der gegenüberliegenden Haubenseite schräg angestellte, im Haubeninneren angeordnete Filter gerichtet. Der aus der Austrittsöffnung austretende ebene Freistahl breitet ich dabei kegelförmig schräg nach oben in Richtung zum Filter ungeführt und one Randbegrenzung aus, und kann durch Umgebungseinflüsse abgelenkt werden, so daß eine eindeutige Führung des Strahles nicht erzielt wird, Randströme vom Sauggebläse nicht erfaßt werden und die Effektivität der Haube reduziert wird.

Eine Dunstabzugshaube nach US-A- 4 043 319 weist eine Blasdüsenanordnung am vorderen unteren Haubenrand auf. Hierbei wird Blasluft nicht als Wandstrahl und nicht angenähert horizontal gegen das im hinteren Haubenbereich liegende Filter gerichtet. Luft aus der Düse 70 wird dabei entlang der Bodenseite 62 zwar eine kurze Strecke als Wandstrahl geführt, an der Übergangsstelle 62/63 erfolgt jedoch ein Abreißen des Wandstrahls und es werden Wirbel V1 entlang der Fläche 63 ausgebildet, die bewirken, daß der aufsteigende Dampf V etwas nach hinten in den Filter 50 gedrückt wird. Beim Zusammentreffen von Dampfstrom V und Blasdüsenstrahl ist kein horizontaler Wandstrahl mehr vorhanden, sondern die Wirbel als Ausläufer des Wandstrahls rotieren und sind nach oben gerichtet. Die Haubenunterseite ist nur über einen anfänglichen Teil etwa horizontal verlaufend ausgebildet, verläuft aber im zweiten, entscheidenden Teil steil schräg nach oben.

Bei der Dunstabzugshaube nach EP-A- 0 163 763 ist der Blasstrahl nicht als Wandstrahl ausgebildet, da sich zwischen oberer Begrenzung des fächerförmigen Strahles und der zugeordneten Wand 21 ein Freiraum befindet; die Wand 21 ist schräg nach oben und hinten verlaufend ausgebildet, und der Blasstrahl ist leicht nach oben gerichtet. Des weiteren ist die Wand 21 eine Innenwand der Haube, nicht die Haubenunterseite. Auch ist das Filter 15 im Inneren der Haube beabstandet von der Rückseite des Haubengehäuses angeordnet.

US-A- 41 53 044 zeigt eine Dunstabzugshaube mit einer Drosselplatte 78 und einem geradlinig verlaufenden Teil 76a der Ablenkvorrichtung, die miteinander einen Schlitz festlegen, der einen definierten, nach abwärts gegen das Filter 80 gerichteten Luftstrom 79 ausbilden. Der Luftstrom 79 ist hierbei kein Wandstrahl, sondern ein Freistrahl, wie sich aus dem strahlfreien Bereich zwischen der oberen Begrenzung des Strahlkegels 79 und der Unterseite der Wand 74 ergibt. Ein derartiger Freistrahl wird durch die nach oben gerichtete Dunstströmung oder andere Strömungseinflüsse außerhalb der Haube sehr leicht nach oben abgelenkt, so daß der Blasstrahl mit sehr hoher Leistung erzeugt werden müßte, um einen ausreichenden Effekt zu erzielen. Dies hätte jedoch zur Folge, daß die aufsteigende Dunstströmung daran gehindert würde, einwandfrei in das Filter hinein- und hindurchzuströmen, zumal das Filter nach oben hinten geneigt angeordnet ist, damit der Freistrahl vertikal auftreffen kann.

Um Dunstausbrüche in die Küche zu verhindern, kann die Gebläseleistung gesteigrt werden, was jedoch normalerweise einen sehr hohen Geräuschpegel ergibt, oder es können ausklappbare Schirme am Haubenvorderrand eingebaut werden, deren Wirksamkeit jedoch relativ begrenzt ist, die die Sicht zur Kochfläche wesentlich verchlechtern, und die durch Wasserdampf und Fettkondensation relativ schnell verschmutzen.

Aufgabe der Erfindung ist es, eine Dunstabzugshaube der gattungsgemäßen Art so weiterzubilden, daß der von der Dunstquelle aufsteigende Dunststrom vollständig erfaßt und ein Entweichen in die Küche bzw. den umgebenden Raum verhindert wird; gleichzeitig sollen dabei die Leistung des Absauggebläses und damit der Lärmpegel sowie die Bauhöhe der Haube so gering wie möglich, und die Effektivität der Haube so groß wie möglich gehalten werden.

Diese Aufgabe wird gemäß der Erfindung mit den Merkmalen des Kennzeichens des Anspruches 1 erreicht. Weitere Ausgestaltungen der Erfindung sind Gegenstand der Unteransprüche.

Mit vorliegender Erfindung wird somit vorgeschlagen, einen horizontalen Luftstrahl vom vorderen Haubenrand zu der am hinteren Haubenende liegenden Filterfläche zu blasen. Dieser Luftstrahl wird als Blasluft dem Geblase entnommen, am vorderen Haubenrand umgelenkt und durch einen Schlitz am vorderen Haubenrand entlang der Haubenunterseite in Form eines Wandstrahles geführt. Dieser Wandstrahl erfaßt den vertikal aufsteigenden Dunststrom und führt ihn der Filterfläche zu. Der Wandstrahl wirkt entsprechend einem aerodynamischen Förderband; die Geschwindigkeit des Wandstrahles ist höher als die Geschwindigkeit des aufsteigenden Kochdunstes, der bei der Erfassung an der Haubenunterseite nicht verzögert wird. Durch die Verwendung eines derartigen Wandstrahles wird der Luftstrom zum Filter durch die Haubenunterseite gezielt geführt; der Wandstrahl saugt nur an der freien Seite, nämlich an der der Dunstquelle zugewandten Unterseite des Luftstromes umgebende Luft an. Durch die Wand wird der Wandstrahl sicher geführt, er haftet fest an der Wand an und kann selbst größeren Umlenkungen an der Wand folgen. Des weiteren ist der Wandstrahl gegenüber Einflüssen aus der Umgebung wesentlich unempfindlicher als ein Freistrahl. Schließlich ist der Wandstrahl notwendig, um auf Grund des Zusammenwirkens mit dem Luftstrahl aus der Wirbeldüse den Wirbel zu erzeugen.

Die Fördermenge des hinter der Filterfläche angeordnten Sauggebläses ist so bemessen, daß es mindestens die Luftmenge des Wandstrahles an der Filtereintrittsfläche fördert. Infolge der Saugwirkung des Strahles steigt der anfänglich ausgeblasene Luftstrom Vₒ kontinuierlich bis zur Filterfläche hin an. Die Blasluftmenge Vₒ kann entweder dem Sauggebläse auf der Druckseite entnommen oder über ein kleines zusätzliches Gebläse über den Filter angesaugt, oder als zusätzliches Gebläse am vorderen Haubenrand in Form eines Druck-Blasstrahles dem Filter zugeführt werden. Wird der Wandstrahl über eine Schlitzdüse erzeugt, können nach der Freistrahltheorie die wichtigsten Strömungsgrößen längs des Strahles überschlägig berechnet werden, wobei gilt:

Der Volumenstrom im Strahl nimmt wie folgt zu:

Der Strahl verbreitert sich mit zunehmender Lauflänge und seine Maximalgeschwindigkeit nimmt kontinuierlich ab.

Die Abnahme dieser Maximalgeschwindigkeit V im Strahl beträgt$\text{v(x)/v(x = 0) ≈ 2,44·} \frac{\text{1}}{\sqrt{\text{x/h}}}$

Die Strahlbreite beträgt bₛ = x · tg ϑ , wobei ϑ ≈ 14°.

Die Strahlverbreitung kann durch den Winkel ϑ abgeschätzt werden, der in etwa den Strahlrand definiert, an dem die Geschwindigkeit nur 10% des Maximalwertes beträgt (ϑ ≈ 14°).

Damit der gesamte Wandstrahl erfaßt werden kann, ist die Breite der Filterfläche der Strahlbreite anzupassen. Im Vergleich zu einer normalen Saugströmung durch ein Filter, bei der die Saugwirkung gleichförmig über die Filterfläche verteilt ist, bietet der Wandstrahl den Vorteil, daß die Saugwirkung an der an der Haubenvorderseite liegenden Blasdüse am größten ist.

Die Zuströmgeschwindigkeit im Filter ist über die gesamte Filterfläche gleichmäßig verteilt, während im Wandstrahl die Zuströmgeschwindgkeit v_{z} entsprechend v_{z} ≈ 1/√x zur Blasdüse hin zunimmt. Im einzelnen gilt:${\text{v}}_{\text{z}} {\text{(x) = 0,58 · v}}_{\text{o}} \text{·} \frac{\text{1}}{\text{2}} \frac{\text{1}}{\sqrt{\text{x/h}}} \text{; ( x/h >1).}$

Da der Blasstrahl an der Haubenunterseite einseitig an einer Wand geführt wird, können die Freistrahlformeln nur in erster Näherung benutzt werden. Im Prinzip handelt es sich um einen Wandstrahl mit nur einer freien Zuströmfläche für den Dunststrom. Mit den vorstehend angegebenen Formeln ist nur eine grobe erste Auslegung der Blas- und Saugflächengeometrie möglich. Eine Feinabstimmung der Verhältnisse ist experimentell anhand einer definierten Haube durchzuführen.

Bei herkömmlichen Dunstabzugshauben entweicht am vorderen Haubenbereich sehr häufig Dunst. Um ein derartiges Entweichen von Dunst zu verhindern, sind bereits mechanische Abschirmungen, sogenannte Wrasenschirme eingesetzt worden.

Im Gegensatz hierzu ergibt sich mit dem Wandstrahlprinzip nach vorliegender Erfindung ein aerodynamischer Wrasenschirm in Form eines Wirbels, der am vorderen Haubenrand aus dem Zusammenwirken des Wandstrahles mit einem zusätzlichen schwächeren Freistrahl bzw. Wirbelstrahl entsteht. Dieser schwächere Freistrahl wird mit Hilfe eines kleinen Schlitzes, der als Wirbeldüse bezeichnet wird, und der etwa senkrecht zum Blasschlitz steht, erzeugt. Durch Zusammenwirken der beiden Strahlen, nämlich des Wandstrahles und des Wirbelstrahles, entsteht ein Wirbel, der unterhalb des vorderen Haubenrandes liegt und dessen Drehrichtung vom vorderen Haubenrand nach unten und nach innen zeigt. Dieser Wirbel wirkt über den Haubenrand hinaus, er erfaßt damit den Dunst, der am Haubenrand vorbeistreicht, und führt ihn zum Blasstrahl, der ihn zur Filterfläche weitertransportiert.

Die Schlitzbreite b_{w} der Wirbeldüse beträgt etwa ein Drittel bis ein Viertel der Blasschlitzbreite. Die Luft der Wirbeldüse wird vor der Blasdüse dem Zuführkanal entnommen, der zwischen Gebläse und vorderer Haubenbegrenzung ausgebildet ist. Blasdüse und Wirbeldüse arbeiten somit bei demselben Gesamtdruck.

Die Lage des Wirbelkernes kann über die Breite der Wirbeldüse gesteuert werden. Ist die Breite b^{w} der Düse klein gegenüber der Breite der Blasdüse, liegt der Kern sehr nahe dem Blasstrahl. Bei einer Breite der Blasstrahldüse von 6 mm und einer Breite der Wirbeldüse von 2 mm liegt der primäre Wirbelkern etwa 2 cm unterhalb der Haube. Durch Strömungsbeobachtungen mit Rauch oder starkem Kochdunst läßt sich zeigen, daß der Wirbel nach dem geschilderten Verfahren erzeugt wird und daß er den Kochdunst auch außerhalb der Haube erfaßt. Der Kern des Kochdunstwirbels liegt dabei etwas tiefer als der Kern des primären Luftwirbels.

Bei einer speziellen Ausführungsform der Erfindung ist die Haube mit einem Sauggebläse ausgestattet, von dem auf der Druckseite etwa 25 % der Luft für den Wandstrahl verwendet werden. Die restlichen 75 % werden über die Abluftleitung ins Freie abgeführt. Die Blasluft wird in einer Hohlkammer bzw. einem Hohlkanal zum vorderen Haubenrand geführt, wo sie über die Blasdüse und die Wirbeldüse austritt. Der aufsteigende Dunst wird vom Wirbel und vom Wandstrahl erfaßt und sehr schnell zum rückwärtigen Filter transportiert, wo er vom Gebläse mit der zusätzlich angesaugten Luft erfaßt wird.

Für eine einwandfreie Wirkung der erfindungsgemäßen Dunstabzugshaube ist die Strömungskontinuität am Filtereintritt von Bedeutung, d. h., der Luftstrom des Wandstrahles am Filtereintritt darf nicht größer als die Förderkapazität des Gebläses sein, wobei der Strömungswiderstand des Filters zu berücksichtigen ist. Ist der Blasluftstrom zu groß, streicht ein Teil des Luftstromes am Filter vorbei und an der rückwärtigen Wand nach unten.

Mit einem Haubenrandwirbel nach der Erfindung wird das Entweichen des Dunstes außerhalb des Haubenbereiches verhindert und zusätzlich Kochdunst, der vom Herd bzw. der Dunstquelle aus außerhalb der Haube hoch steigt, erfaßt und der Dunstabzugshaube zugeführt.

Mit Hilfe des Wandstrahles wird aufgrund der hohen Geschwindigkeit dieses Strahles der gesamte aufsteigende Dunst erfaßt und dem Filter zugeführt. Bei entsprechender Auslegung dringt der Dunst nicht durch den Wandstrahl hindurch, sondern wird von ihm mitgenommen, so daß an der Wandseite des Strahles, d. h. der Unterseite der Abzugshaube, selbst bei starker Dunstentwicklung an der Dunstquelle kein Niederschlag von Wasserdampf oder Fett festzustellen ist. Die Haubenunterseite und die Haubenvorderseite bleiben im Gegensatz zu normalen Hauben trocken und sauber. Die Ausbildung von Wasserdampf, der am Wrasenschirm einer normalen Haube bei starker Dunstentwicklung kondensiert, wird durch den Haubenrandwirbel völlig vermieden. Die Haubenunterseite ist stets der gereinigten Luft des Strahles ausgesetzt und verschmutzt deshalb wesentlich langsamer als bei normalen Hauben mit reinem Saugbetrieb.

Nachstehend wird die Erfindung in Verbindung mit der Zeichnung anhand von Ausführungsbeispielen erläutert. Es zeigt:
- Fig. 1: das Prinzip einer bekannten Dunstabzugshaube über einer Dunstquelle,
- Fig. 2: das Prinzip der erfindungsgemäßen Dunstabzugshaube mit Blasströmung, die als Wandstrahl geführt wird, über einer Dunstquelle,
- Fig. 3: eine detaillierte Darstellung der Strömung des Wandstrahles nach der Erfindung an der Dunstabzugshaube,
- Fig. 4: eine schematische Darstellung der Verteilung der Zuströmgeschwindigkeit am Absaugfilter und bei der Blasströmung des Wandstrahles,
- Fig. 5: eine weitere Ausgestaltung der Erfindung nach Fig. 3 mit Haubenrandwirbel, und
- Fig. 6: eine spezielle Ausführungsform der erfindungsgemäßen Dunstabzugshaube.

Bekannte Dunstabzugshauben erfassen den Dunst durch Saugströmung. In Fig. 1 weist der Herd 1 eine Kochplatte 2 mit Kochtopf 3 als Dunstquelle auf. Die Dunstströmung 4 verläuft nach oben zu dem in der Dunstabzugshaube 5 vorgesehenen Filter 6, über dem ein Gebläse 7 angeordnet ist. Mit 8 ist der Saugraum, mit 9 der Druckraum innerhalb der Dunstabzugshaube 5 dargestellt. Die gefilterte Luft gelangt vom Gebläse 7 durch die Abluftleitung 10 entweder ins Freie oder als gereinigte Umluft wieder in den Raum. Mit Pfeil 11 ist die Geschwindigkeit des aufsteigenden Dunststromes bezeichnet mit 12 die Saugströmung und mit Pfeil 13 die Abluft. 14 bezeichnet die Unterseite der Dunstabzugshaube 5, 15 einen Zwischenboden, der das Filter 6 vom Gebläse 7 trennt. Die Geschwindigkeit der Dunstströmung 11 (V_{D}) ist dabei um ein Vielfaches gröer als die Geschwindigkeit der Saugströmung 12 (V_{F}).

Bei der Dunsterfassung mit Hilfe von Blasströmung nach Fig. 2 sind Herd 1, Kochplatte 2 und Dunstquelle 3 entsprechend Fig. 1 dargestellt. Die Dunstabzugshaube 16 weist ein Filter 17 auf, das im rückwärtigen Bereich der Abzugshaube und schräg angestellt zwischen dem hinteren Bereich der Haubenunterseite und der Haubenrückseite, einen Teil der Haubenunterseite bildend, angeordnet ist. Das Gebläse 18 ist, dem Filter 17 zugeordnet, geneigt angeordnet. Mit 19 ist der Saugraum, mit 20 der Druckraum und mit 21 die Abluftleitung bezeichnet. Ferner ist mit 11 die Dunstströmung, mit 22 der Wandstrahl auf der Haubenunterseite, mit 23 die Saugströmung, mit 24 die Abluft und mit 25 die Blasluft in der Haube bezeichnet. Eine Blasdüse 26 ist am vorderen, unteren Haubenende 27 ausgebildet. Mit 28 ist die Unterseite der Haube, die die die Strömung des Wandstrahles 22 begrenzende Wand ist, und mit 29 der Zwischenboden gezeigt.

Die Dunsterfassung mit Hilfe der Strömung des Wandstrahles ist in Fig. 3 näher dargestellt. Hierbei ist innerhalb der Abzugshaube 16 der Zwischenboden 28 mit einem gerundeten vorderen Ende 30 ausgebildet; die Abzugshaube 16 weist am vorderen Ende eine etwa vertikal verlaufende Stirnfläche 31 und eine daran anschließende, etwa horizontal verlaufende untere Begrenzung 32 auf. Die Elemente 30, 31 und 32 bilden den Umlenkkanal für die Blasluftströmung 25 innerhalb der Haube und die Blasdüse 26, aus der der Wandstrahl 22 austritt, dessen untere Begrenzung mit 33 bezeichnet ist. Mit 34 sind Teilströme des Saugstromes 11 durch Pfeile dargestellt. Des weiteren ist in Fig. 3 die Geschwindigkeitsverteilung des Wandstrahles 22 in Form des Volumenstromes V̇ angegeben.

Fig. 4 zeigt die Verteilung der Zuströmgeschwindigkeit im Filter, und zwar a) mit Saugströmung und b) mit Blasströmung. Im Falle der reinen Saugströmung bei bekannten Dunstabzugshauben ist die Saugwirkung gleichförmig über die gesamte Filterfläche verteilt. Die Kurve 35 ist eine Gerade mit dem Wert v(x) / V̇/L = 1. Bei der mit Blasströmung arbeitenden Dunstabzugshaube ist die Saugwirkung an der Ausblasstelle an der Haubenvorderseite am größten und nimmt nach der Kurve 36 mit zunehmendem Längenverhältnis x / L nach der Kurve 36 ab. Der mittlere Zustrom V̇ / L ist dabei in beiden Fällen gleich.

Erfindungsgemäß ist zur Unterstützung der Dunsterfassung mit Blasströmung ein Haubenrandwirbel im vorderen Haubenbereich ausgebildet, der mit 37 bezeichnet ist. Die Unterseite 32 der Blasdüse 26 weist hierzu einen Schlitz 38 auf, durch den ein Teil 39 der Blasluft 25 etwa senkrecht nach abwärts aus der Haube 16 austritt, während der größere Teil in Form des Wandstrahles 22 gegen das Filter 17 gerichtet wird. Der aus der Wirbeldüse 32 austretende Strahl 39 bildet zusammen mit dem Wandstrahl 22 einen Wirbel, dessen Zentrum 40 knapp unterhalb der Haube 16 ausgebildet ist; um diesen Wirbelkern 40 herum bildet sich eine Wirbelströmung 37 aus, die bei der angegebenen Blickrichtung im Uhrzeigersinn gerichtet ist und in den Wandstrahl 22 einführt und dann zusammen mit diesem zum Filter 17 weitertransportiert wird. Dieser Wirbel erfaßt den aufsteigenden Dunst 4 auch noch außerhalb der Haube und führt ihn dem Blasstrahl zu. Die Schlitzbreite der Wirbeldüse 38 ist ein Bruchteil der Schlitzbreite der Blasdüse, etwa ein Drittel bis ein Viertel. Die Lage des Wirbelkernes 40 kann über die Breite der Wirbeldüse gesteuert werden. Vorzugsweise kann die Düsenöffnung der Wirbeldüse 38 einstellbar ausgeführt sein, so daß das Verhältnis der Schlitzbreite von Wirbeldüse zu Blasdüse variabel ist.

Fig. 6 zeigt eine praktische Ausführungsform einer Dunstabzugshaube mit Wandstrahl und Haubenrandwirbel. Die Haube besteht aus einer Rückwand 41, einer Deckwand 42 mit Ausnehmung 43 und Flansch 44 für die Abluftleitung, einer etwa vertikal angeordneten Teilvorderwand 45, einer von der Wand 45 sich nach vorne erstreckenden geneigten Wand 46, einer die vordere untere Begrenzung der Haube darstellenden, etwa vertikalen Wand 47, einer Bodenwand 48 und einer schrägen zwischen Bodenwand 48 und Rückwand 41 verlaufenden, das Filter 17 aufnehmenden Wand sowie nicht dargestellten Seitenwänden. Im Inneren der Dunstabzugshaube ist das Gebläse 49 durch eine Zwischenwand 50 vom Filterbereich getrennt, so daß zwischen der Zwischenwand 50 und dem Filter ein Saugraum 51 und oberhalb der Zwischenwand ein Druckraum 52 ausgebildet wird. Die Zwischenwand 50 ist dabei als das Gebläse 49 umgebendes Spiralgehäuse ausgebildet, das zur Haubenvorderseite eine Öffnung 53 besitzt, durch die die Blasluft 25 an die Blasdüse und die Wirbeldüse gelangen kann. Die Blasluft strömt dabei durch einen durch das Haubengehäuse ausgebildeten Luftkanal, dessen Formgebung so ausgelegt ist, daß die Blasströmung in definierter Weise an die Blasdüse bzw. die Wirbeldüse gelangt.

Die gezeigte Ausführungsform kann auf einfache Weise in eine Umlufthaube umgestaltet werden. Hierzu wird mit Hilfe einer nicht dargestellten Umschaltklappe die Abluft (wie bei anderen umschaltbaren Hauben üblich) in die Küche geleitet.

## Patentansprüche

1. Dunstabzugshaube (5) für den Einsatz über einer Kochstelle (2) oder einer entsprechenden Staub- oder Dunstquelle, mit einem Ansauggebläse (18), einer Filteranordnung (17), und einer Blasdüsenanordnung (26) im vorderen unteren Haubenbereich, die den von dem im Haubengehäuse gebildeten Strömungskanal (20, 21, 27) austretenden Blasluftstrom (22) als Wandstrahl annähernd horizontal unter der Haube gegen ein im hinteren Haubenbereich angeordnetes Filter (17) richtet, wobei der Wandstrahl (22) nach oben durch die etwa horizontale Haubenunterseite (28) begrenzt ist,
dadurch gekennzeichnet, daß
a) der Wandstrahl (22) auf seinem Weg von der Blasdüse (26) zum Filter (17) geringfügig nach unten gerichtet ist, das Filter (17) im hinteren Haubenbereich einen Teil der Haubenunterseite (28) bildet und von der Haubenunterseite (28) schräg nach unten zur Haubenrückwand verlaufend ausgebildet ist, und daß
b) auf der Unterseite (32) der vorderen Haubenwand eine nach abwärts gerichtete Wirbeldüse (38) vorgesehen ist, die aufgrund der Wechselwirkung zwischen dem Wandstrahl (22) und dem Strahl der Wirbeldüse (38) eine als aerodynamischer Wrasenschirm wirkende Wirbelströmung erzeugt.

2. Abzugshaube nach Anspruch 1, dadurch gekennzeichnet, daß die Blasluft (22) dem Gebläse (18) auf dessen Druckseite (52) in Form einer Anzapfströmung (25) entnommen, in einem durch die Oberseite (46) der Haube und der Innenseite des Bodens (48) der Haube gebildeten Strömungskanal geführt, im Bereich der Blasdüse (26) umgelenkt und als Wandstrahl (22) aus der Blasdüse (26) geführt wird.

3. Abzugshaube nach Anspruch 1, dadurch gekennzeichnet, daß am vorderen Haubenrand (27) ein separates Gebläse vorgesehen ist, das den Wandstrahlstrom (22) erzeugt und gegen den Filter (17) richtet.

4. Abzugshaube nach Anspruch 1, dadurch gekennzeichnet, daß im Bereich des Filters (17) ein separates Gebläse angebracht ist, mit dem die Blasluft des Wandstrahls erzeugt wird.

5. Abzugshaube nach Anspruch 1, dadurch gekennzeichnet, daß die Blasdüsenanordnung (26) ein im Haubengehäuse ausgebildeter Schlitz ist.

6. Abzugshaube nach einem der Ansprüche 1 - 5, dadurch gekennzeichnet, daß die Geschwindigkeit V_{B} des Wandstrahls (22) größer ist als die Geschwindigkeit V_{D} des aufsteigenden Dunstes.

7. Abzugshaube nach einem der Ansprüche 1 - 6, dadurch gekennzeichnet, daß die Förderleistung des Sauggebläses mindestens der Luftmenge des Wandstrahles an der Filtereintrittsfläche entspricht.

8. Abzugshaube nach Anspruch 2, dadurch gekennzeichnet, daß die Wirbeldüse (38) so ausgebildet ist, daß der Wirbelkern (40) etwa unterhalb der freien Kante der Unterseite (32) und in geringem Abstand von dieser Unterseite ausgebildet ist, und daß die Wirbelströmung (37) um den Kern (40) von der Haubenvorderkante nach unten verläuft und in Richtung auf den Filter (17) in die Luftströmung (22) des Wandstrahles mündet.

9. Verfahren zum Absaugen von über Dunst- oder Dampfquellen entstehendem, aufsteigendem Dunst bzw. Dampf mittels Sauggebläse und die Saugluftreinigendem, dem Sauggebläse vorgeschaltetem Filter, wobei die Saugströmung durch das. Filter und das Gebläse im Abluft- oder im Umluftbetrieb abgeführt wird,
dadurch gekennzeichnet, daß am Boden der Abzugshaube ein Wandstrahl erzeugt wird, der unmittelbar unterhalb der Bodenfläche der Abzugshaube geringfügig nach unten geführt und einem im Weg der Blasluftströmung angeordneten Filter zugeführt wird, derart, daß der etwa vertikale Dunststrom von der etwa horizontalen Blasluftströmung mitgenommen wird, und daß zusätzlich eine Wirbelströmung erzeugt wird, die im vorderen Haubenbereich nach abwärts über die vordere Haubenkante hinaus gerichtet um einen Wirbelkern herum derart dreht, daß diese Wirbelströmung den vorne aufsteigenden Dunst erfaßt und der Strömung des Wandstrahles zuführt.

## Claims

1. Exhaust hood (5) for installation over a cooking place (2) or a corresponding source of dust or fumes, comprising a suction fan (18), a filter system (17) and a blast nozzle arrangement (26) at the lower front edge which directs blast air (22) discharged from the flow passage (20, 21, 27) formed by the casing of the hood as a wall jet substantially horizontal under said hood against a filter (17) positioned in the rear hood area, whereby the wall jet (22) is restricted upwardly by the substantially horizontal lower side (28) of the hood,
**characterised in** that
a) the wall jet (22) passing from the blast nozzle (26) to said filter (17) is slightly downwardly directed, said filter (17) forms part of the lower side (28) of the hood within the rear hood area, and extends in an inclined manner from the underside (28) of the hood downwardly to the rear wall of the hood, and that
b) on the underside (32) of the front hood wall a downwardly directed swirl nozzle (38) is provided which in view of the interaction between the wall jet (22) and the jet of the swirl nozzle (38) generates a vortex flow acting as an aerodynamic vapor screen.

2. Exhaust hood according to claim 1, characterised in that blast air (22) is removed from fan (18) on its pressure side (52) in the form of a bleeding flow (25), is conducted in a flow duct formed by upper side (46) of the hood and the inner side of bottom (48) of the hood, is diverted in the area of blast nozzle (26) and is conducted as wall jet (22) out of the blast nozzle (26).

3. Exhaust hood according to claim 1, characterised in that on the front hood edge (27) a separate fan is provided which produces the wall jet (22) and directs it against the filter (17).

4. Exhaust hood according to claim 1, characterised in that in the area of filter (17) a separate fan is installed with which the blast air of the wall jet is generated.

5. Exhaust hood according to claim 1, characterised in that the blast nozzle arrangement (26) is a slot formed within the housing of the hood.

6. Exhaust hood according to one of claims 1 - 5, characterised in that the velocity V_{B} of the wall jet (22) is higher than the velocity (V_{D}) of the rising fume.

7. Exhaust hood according to one of claims 1 - 6, characterised in that the blower output of the suction fan at least corresponds to the quantity of air of the wall jet at the filter intake surface.

8. Exhaust hood according to claim 2, characterised in that the swirl nozzle (38) is designed so that the vortex core (40) is formed somewhat underneath the free edge of the underside (32) and at a small distance from the underside, and that the eddy flow (37) passes around the core (40) downward from the front edge of the hood, and joins the airflow (22) of the wall jet towards the filter (17).

9. Method for drawing off fumes or steam rising above sources of fumes of steam by a suction fan and a filter which is connected upstream, purifying the suction air drawn off, whereby the suction flow is removed through the filter and the fan in the exhaust air or circulating air operation,
characterised in that at the bottom of the exhaust hood a wall jet is generated which is conducted in a slight downward direction immediately underneath the bottom of the hood and is passed to a filter arranged in the path of the blast air flow so that the approx. vertical flow of fumes is carried along by the approx. horizontal blast air flow, and that in addition a vortex is generated, which turns around a vortex core in the front area of the hood, is directed downward and beyond the front edge of the hood so that this vortex catches the fumes arising at the front area and feeds them to the flow of the wall jet.

## Revendications

1. Hotte d'évacuation de buées (5) pour l'utilisation au-dessus d'un endroit où on effectue des cuissons ou d'une source de poussière ou de buées ou émanations, avec un ventilateur d'aspiration (18), un arrangement de filtration (17) et un arrangement à buse de soufflage (26) dans la région inférieure avant de la hotte, qui dirige le courant d'air de soufflage (22) sortant du canal d'écoulement (20, 21, 27) formé dans l'enveloppe de hotte sous forme de jet circulant le long de la paroi approximativement horizontalement sous la hotte vers un filtre (17) disposé dans la zone arrière de la hotte, le jet de paroi (22) étant limité vers le haut par le côté inférieur de la hotte (28) approximativement horizontal,
caractérisée en ce que
a) le jet de paroi (22) est dirigé légèrement vers le bas sur son trajet de la buse de soufflage (26) au filtre (17), le filtre (17) forme dans la région arrière de la hotte une partie du côté inférieur de la hotte (28) et est agencé avec une disposition oblique vers le bas à partir du côté inférieur de la hotte (28) vers la paroi arrière de la hotte, et
b) une tuyère à turbulence (38) dirigée vers le bas est prévue sur le côté inférieur (32) de la paroi avant de la hotte laquelle produit un courant tourbillonnaire agissant comme un écran aérodynamique pour les buées en raison de l'interaction entre le jet de paroi (22) et le jet de la tuyère à turbulence (38).

2. Hotte d'évacuation selon la revendication 1 caractérisée en ce que l'air de soufflage (22) est prélevé à la soufflante ou au ventilateur (18) sur son côté pression (52) sous forme d'un courant de prélèvement (25), cet air est guidé dans un canal d'écoulement formé par le côté supérieur (46) de la hotte et le côté intérieur du fond (48) de la hotte, on le fait changer de direction dans la zone de la buse de soufflage (26) et il est guidé sous forme de jet de paroi (22) hors de la buse de soufflage (26).

3. Hotte d'évacuation selon la revendication 1 caractérisée en ce qu'on prévoit un ventilateur ou soufflante séparé au bord avant de hotte (27), ventilateur qui produit le courant du jet de paroi (22) et le dirige sur le filtre (17).

4. Hotte d'évacuation selon la revendication 1 caractérisée en ce qu'un ventilateur ou soufflante séparé est monté dans la région du filtre (17) avec lequel (ventilateur) on produit l'air de soufflage du jet de paroi.

5. Hotte d'évacuation selon la revendication 1 caractérisée en ce que le dispositif à buse de soufflage (26) est une fente réalisée dans l'enveloppe de hotte.

6. Hotte d'évacuation selon l'une des revendications 1 à 5 caractérisée en ce que la vitesse V_{B} du jet de paroi est supérieure à la vitesse V_{D} de la buée montante.

7. Hotte d'évacuation selon l'une des revendications 1 à 6 caractérisée en ce que le débit du ventilateur d'aspiration correspond au moins à la quantité d'air du jet de paroi à la surface d'entrée du filtre.

8. Hotte d'évacuation selon la revendication 2 caractérisée en ce que la tuyère à turbulence (38) est réalisée de manière telle que le noyau de tourbillon (40) est formé approximativement au-dessous du bord libre du côté inférieur (32) et à une faible distance de ce côté inférieur et le courant tourbillonnaire (37) va autour du noyau (40) du bord avant de la hotte vers le bas et débouche en direction du filtre (17) dans le courant d'air (22) du jet de paroi.

9. Procédé d'aspiration de buées ou de vapeurs se formant et montant au-dessus de sources de buées ou de vapeurs au moyen d'un ventilateur d'aspiration et d'un filtre épurant l'air d'aspiration placé en amont du ventilateur d'aspiration, le courant d'aspiration étant évacué à travers le filtre et le ventilateur dans un fonctionnement à air d'évacuation et air de circulation,
caractérisé en ce qu'on produit un jet de paroi au fond de la hotte d'évacuation, jet qui est guidé directement au-dessous de la surface du fond de la hotte d'évacuation et est amené légèrement vers le bas à un filtre disposé sur le trajet du courant d'air de soufflage de manière telle que le courant de buées approximativement vertical est entraîné par le courant d'air de soufflage approximativement horizontal et un courant tourbillonaire est produit en supplément lequel tourne autour d'un noyau de tourbillon, après avoir été dirigé, dans la région avant de la hotte, vers le bas au-delà du bord avant de la hotte, de manière telle que ce courant tourbillonnaire capte les buées montant à l'avant et les amène dans le courant du jet de paroi.
